# EUROPÄISCHE PATENTSCHRIFT

(11) **EP 1 081 431 B1**
(45) Veröffentlichungstag und Bekanntmachung des Hinweises auf die Patenterteilung: **03.09.2008**
(21) Anmeldenummer: 00115606.6
(22) Anmeldetag: 20.07.2000
(51) Int. Cl.: F22B 37/42, F22B 37/46

(54) **Steuergerät für wärmetechnische Anlagen**
Control device for thermal installations
Appareil de commande pour installations thermiques

(30) Priorität: 28.08.1999 DE 19941022
(43) Veröffentlichungstag der Anmeldung: 07.03.2001
(73) Patentinhaber: GESTRA AG, 28215 Bremen (DE)
(72) Erfinder: Klattenhoff, Jürgen, 27749 Delmenhorst (DE); Schmitz, Günter, 26121 Oldenburg (DE); Politt, Joachim-Christian, 28215 Bremen (DE)
(74) Vertreter: Eisenführ, Speiser & Partner

(56) Entgegenhaltungen:
- FR-A- 1 229 825
- GB-A- 1 084 518
- US-A- 2 849 990
- US-A- 5 739 504

## Beschreibung

Die Erfindung betrifft ein Steuergerät der im Oberbegriff des Hauptanspruches spezifizierten Art.

Dokument FR-A-1 229 825 offenbart ein Steuergerät zur kontrolle des Wasserspiegels in einem kessel zur Erzengung von Dampf.

Für wärmetechnische Anlagen, insbesondere Anlagen zur Erzeugnung von Dampf oder Heißwasser, besteht der Wunsch nach automatisiertem Betrieb, also nach einem Betrieb ohne die ständige Anwesenheit von Bedienungs- und Aufsichtspersonal. Nach den geltenden Regeln, z. B. Technische Regel für Dampfkessel" (TRD 604), erfordert ein "Betrieb ohne ständige Beaufsichtigung" spezielle Einrichtungen, die das Entstehen gefährlicher Betriebszustände zuverlässig unterbinden.

Beispielsweise sind Füllstandbegrenzer vorzusehen, die bei Unterschreiten eines unteren Grenzwertes des Füllstandes die Beheizung des Kessels abschalten, um eine die Sicherheit gefährdende Überhitzung des Dampfkessels zu unterbinden. Hierzu überwachen Füllstandsensoren den Füllstand des Dampfkessels auf Grenzwertunterschreitung. Mit den Füllstandsensoren sind Steuergeräte verbunden, die ausgangsseitig zwei in Reihe geschaltete Sicherheitsrelais aufweisen. Diese Sicherheitsrelais sind in die Sicherheitsstromleitung der Beheizung des Dampkessels eingebunden. Solange der untere Grenzwert überschritten ist, schaltet das Steuergerät die beiden Sicherheitsrelais auf Durchgang. Die Sicherheitsstromleitung ist somit geschlossen und die Beheizung des Dampfkessels freigegeben. Wird der untere Grenzwert des Füllstandes allerdings unterschritten, gibt der Füllstandsensor ein entsprechend anderes Signal an das Steuergerät Dieses schaltet daraufhin die Sicherheitsrelais um und unterbricht so die Sicherheitsstromleitung. Die Beheizung des Dampfkessels ist dann unterbrochen.

Gleichartige Sicherheitsanforderungen, nämlich bei Erreichen eines vorgegebenen Grenzwertes die Sicherheitsstromleitung zu unterbrechen, können auch für andere Betriebsgrößen wärmetechnischer Anlagen bestehen, wie für den maximal zulässigen Füllstand, den maximal zulässigen Betriebsdruck, die maximal zulässige Betriebstemperatur oder die maximal zulässige elektrische Leitfähigkeit der Kesselflüssigkeit.

Die zur Erfüllung dieser Forderungen verwendeten Sicherheitseinrichtungen müssen fehlersicher (fail-safe) sein. Zu diesem Zweck sind Sensoren und Steuergeräte selbstüberwachend auszuführen. In vorgegebenen Zeitabständen muss selbsttätig der mechanische Teil der Sensoren sowie der elektrische Teil der Sensoren und der Schaltgeräte einer Prüfung auf Funktionstüchtigkeit unterzogen werden. Wird hierbei eine Störung festgestellt, führt dies zu einer Unterbrechung der Sicherheitsstromleitung und damit beispielsweise zur Abschaltung der Beheizung des Dampfkessels. Zur Fehlersicherheit der verwendeten Sicherheitsrelais, werden an deren mechanische Lebensdauer sehr hohe Anforderungen gestellt, beispielsweise 300.000 Schaltspiele.

Im normalen Betrieb, ohne Störungen, verharren die Sicherheitsrelais sehr lange Zeit in ein und derselben Stellung. Dies kann unter Umständen dazu führen, dass die Kontakte der Sicherheitsrelais in dieser Stellung miteinander verschweißen. Bei Auftreten einer Störung würde das betroffene Sicherheitsrelais trotz des entsprechenden Stellsignals des Steuergerätes die Sicherheitsstromleitung nicht unterbrechen. Da zwei Sicherheitsrelais in Reihe geschaltet sind, würde ein solcher Fehler an einem von ihnen kein Sicherheitsrisiko bedeuten. Der Fehler bliebe aber unerkannt. Der gleiche Fehler auch am zweiten Sicherheitsrelais würde dann zu einer kritischen Betriebssituation führen.

Der Erfindung liegt die Aufgabe zugrunde, ein Steuergerät der eingangs genannte Art zu schaffen, dessen Sicherheitsrelais auf sicherheitsrelevante Funktionsfehler überwacht werden.

Diese Aufgabe wird durch die im Anspruch 1 angegebenen Merkmale gelöst.

Das Steuergerät nimmt zu vorgegebenen Zeitpunkten eine Überprüfung der Schaltfähigkeit der Sicherheitsrelais vor. Geprüft wird, ob die Sicherheitsrelais bei entsprechenden Stellsignalen aus ihrer die Sicherheitsstromleitung schließenden Arbeitsstellung in die ihn unterbrechende Ruhestellung umschalten.- Nur wenn dies sichergestellt ist, wird die Sicherheitsstromleitung im Bedarfsfall tatsächlich unterbrochen. - Die elektrische Spannung am Ruhekontakt des zu prüfenden Sicherheitsrelais gibt Auskunft darüber, ob das Sicherheitsrelais die Ruhestellung eingenommen hat. Ein Nicht-Umschalten, also ein Funktionsfehler, wird erkannt und kann behoben werden. Da die Nebenschlussleitung des zu überprüfenden Sicherheitsrelais während der Prüfung geschlossen ist, bleibt die Sicherheitsstromleitung während dieser Zeit geschlossen. Der Betrieb der Anlage wird also durch die Prüfung nicht unterbrochen.

Die Unteransprüche haben Weiterbildungen der Erfindung zum Gegenstand.

Ereicht die zu überwachende Betriebsgröße ihren vorgegebenen Grenzwert, werden die Sicherheitsrelais umgeschaltet und nehmen dadurch ihre Ruhestellung ein. Aufgrund der Merkmale des Anspruches 2 besteht dann zwischen ihren Ruhekontakten und der Sicherheitsstromleitung keine elektrisch leitende Verbindung. Eine zuverlässige Unterbrechung der Sicherheitsstromleitung ist gewährleistet, ohne dass spezielle Anforderungen an die Mittel zu stellen sind, mit denen die Spannungen an den Ruhekontakten der Sicherheitsrelais bei der Überprüfung überwacht werden.

Die Gestaltung der Nebenschlussleitungen gemäß Anspruch 3 stellt sicher, dass nur eine der beiden Nebenschlussleitungen geschlossen sein kann. Die jeweils andere ist unterbrochen. Nur zusammen mit einem geschlossenen Sicherheitsrelais können die Nebenschlussleitungen die Sicherheitsstromleitung schließen. Sind beide Sicherheitsrelais in Ruhestellung, dann ist die Sicherheitsstromleitung zuverlässig unterbrochen. Die Stellung der Prüfschaltglieder ist dabei unerheblich. Fehler in der Ansteuerung der Prüfschaltglieder, z. B. aufgrund eines Defektes im Steuergerät können die Unterbrechung nicht beeinträchtigen.

Der Anspruch 4 bietet den Vorteil, für die Sicherheitsrelais und die Prüfschaltglieder gleiche Bauteile verwenden und dadurch die Teilevielfalt reduzieren zu können. Es können baulich einfache, handelsübliche Relais Verwendung finden. Spezielle Relais, etwa mit zusätzlichen zwangsgeführten Sicherheitskontakten, werden nicht benötigt.

Durch die Merkmale des Anspruches 5 wird die Stellung des mit der Verbindungsleitung beider Sicherheitsrelais verbundenen Prüfrelais ermittelt. Ein Fehler des Prüfrelais - es unterbricht die Nebenschlussleitungen oder schaltet sie auf Durchgang - wird erkannt. Die Prüfung der Sicherheitsrelais erfolgt, wenn die zugehörige Nebenschlussleitung auf Durchgang geschaltet ist. Einer ungewollten Unterbrechung der Sicherheitsstromleitung bei der Prüfung ist damit vorgebeugt.

Der Anspruch 6 hat die Prüfung der Unterbrechung der Nebenschlussleitung nach erfolgter Prüfung der Sicherheitsrelais zum Gegenstand. Die Fehlersicherheit des Steuergerätes wird dadurch gesteigert.

Eine besonders vorteilhafte Anordnung des anderen Prüfrelais, das zur Umschaltung von der einen Nebenschlussleitung auf die andere dient, gibt der Anspruch 7 an.

Für die Überwachung der Stellung der Sicherheitsrelais und des einen Prüfschaltgliedes über ihre Ruhekontakte muss die Sicherheitsstromleitung unter Spannung stehen. Mit den Merkmalen des Anspruches 8 wird falschen Stellungssignalen vorgebeugt und die Fehlersicherheit des Steuergerätes erhöht. Die Ausführung nach Anspruch 9 ist besonders vorteilhaft.

Die elektrische Spannung der Sicherheitsstromleitung und die elektrische Spannung des Steuergerätes - zumindest in seinem Funktionsbereich, der die Steuerungs- und Prüfungsfunktionen durchführt - unterscheiden sich in der Regel wesentlich voneinander (Beispiel: Sicherheitsstromleitung 230 V, Steuergerät 5V). Mit den Merkmalen der Ansprüche 10 und 11 wird in einfacher Weise eine Entkoppelung, also eine sichere elektrische Trennung zwischen der Sicherheitsstromleitung und dem Steuer- und Prüfbereich des Steuergerätes erreicht.

Der Anspruch 12 hat eine Prüfung der elektrischen Ansteuerung der Sicherheitsrelais zum Gegenstand. Geprüft wird, ob die Antriebe der Sicherheitsrelais stromlos geschaltet werden können. Dies geschieht, ohne dass hierzu die Sicherheitsrelais umgeschaltet und die Sicherheitsstromleitung unterbrochen werden muss. Eine sehr kurzzeitige Prüfung, wie sie die Ausführung nach Anspruch 13 ermöglicht, ist von großem Vorteil.

Die Steuerungs- und Prüffunktionen des Steuergerätes lassen sich besonders vorteilhaft entsprechend Anspruch 14 realisieren.

Ein Ausführungsbeispiel der Erfindung ist in der Zeichnung schematisiert dargestellt und wird im Folgenden näher beschrieben. Es zeigt
- Fig. 1: das Steuergerät im Einsatz an einem Dampfkessel,
- Fig. 2: die Relaisschaltung des Steuergerätes im Normalbetrieb bei ausreichendem Füllstand im Behälter und

- Fig. 3: ein Sicherheitsrelais des Steuergerätes in Ruhestellung und mit seinem Schaltverstärker.

Ein elektronisches Steuergerät 1 für einen Dampfkessel 2 weist in Fig. 1 eine Steuereinrichtung 3 und eine Relaisschaltung 4 auf. Der Dampfkessel 2 ist mit einem Füllstandsensor 5 und mit einem Brenner 6 zur Beheizung ausgerüstet. Der Brenner 6 ist an eine elektrische Sicherheitsstromleitung 7 angeschlossen, in die die Relaisschaltung 4 eingebunden ist. Der Füllstandsensor 5 gibt sein Füllstandsignal an die Steuereinrichtung 3. Sie weist einen Mikroprozessor 8 für durchzuführende Steuer- und Prüfaktionen auf.

Die Relaisschaltung 4 weist zwei in der Sicherheitsstromleitung 7 in Reihe geschaltete Sicherheitsrelais 9, 10 auf (Fig. 2). Eine erste Nebenschlussleitung 11 ist dem einen Sicherheitsrelais 9 und eine zweite Nebenschlussleitung 12 ist dem anderen Sicherheitsrelais 10 parallelgeschaltet. Beide Nebenschlussleitungen 11, 12 haben gemeinsame Leitungsteile 13, 14, in denen zwei Prüfrelais 15, 16 in Reihe geschaltet sind.

Sowohl die beiden Sicherheitsrelais 9, 10 als auch die beiden Prüfrelais 15 16 sind als sogenannte Wechsler mit zwei Schaltstellungen ausgebildet, einer Ruhestellung und einer Arbeitsstellung. Jedes Relais 9, 10, 15, 16 weist einen Ruhekontakt 17, einen Arbeitskontakt 18, einen Wurzelkontakt 19, ein Schaltglied 20 und einen elektromechanischen Antrieb 21 auf (Fig. 3).

Die Sicherheitsstromleitung 7 ist an die Arbeitskontakte 18 der beiden Sicherheitsrelais 9, 10 angeschlossen. Die Wurzelkontakte 19 beider Sicherheitsrelais 9, 10 sind über eine Verbindungsleitung 22 miteinander verbunden. An den Ruhekontakt 17 eines jeden Sicherheitsrelais 9, 10 ist ein Spannungssensor 23, 24 angeschlossen, der die dort herrschende elektrische Spannung an die Steuereinrichtung 3 signalisiert.

Der Wurzelkontakt 19 des einen Prüfrelais 15 ist über den einen Leitungsteil 13 elektrisch mit der Verbindungsleitung 22 beider Sicherheitsrelais 9, 10 verbunden. An den Ruhekontakt 17 dieses Prüfrelais 15 ist ein Spannungssensor 25 angeschlossen, der die dort herrschende elektrische Spannung an die Steuereinrichtung 3 signalisiert. Der Arbeitskontakt 18 dieses Prüfrelais 15 steht über den anderen Leitungsteil 14 elektrisch mit dem Wurzelkontakt 19 des anderen Prüfrelais 16 in Verbindung. An den Leitungsteil 14 ist gleichfalls ein mit der Steuereinrichtung 3 verbundener Spannungssensor 26 angeschlossen. Der Ruhekontakt 17 des anderen Prüfrelais 16 ist über die erste Nebenschlussleitung 11 mit der Sicherheitsstromleitung 7 verbunden, und zwar vor dem ersten Sicherheitsrelais 9. Der Arbeitskontakt 18 des anderen Prüfrelais 16 ist über die zweite Nebenschlussleitung 12 hinter dem zweiten Sicherheitsrelais 10 mit der Sicherheitsstromleitung 7 verbunden.

Wenn an den Ruhekontakten 17 der beiden Sicherheitsrelais 9, 10 oder des Prüfrelais 15 bzw. an dem Leitungsteil 14 eine elektrische Spannung anliegt, ist es die der Sicherheitsstromleitung 7. Hierbei handelt es sich häufig um die Betriebsspannung des allgemeinen Stromnetzes, z. B. 230 Volt. Als Spannungssensoren 23 - 26, die diese Spannung abfühlen, sind Optokoppler vorgesehen. Sie formen die anliegende Spannung zunächst in ein Lichtsignal um. Aus ihm bilden sie dann jeweils ein elektrisches Signal mit einer für die Schalteinrichtung 3 geeigneten niedrigen Spannung, z. B. 5 Volt. Auf diese Weise erfolgt eine Entkoppelung, also eine komplette elektrische Trennung zwischen der höheren und der niedrigeren Spannung, was für die Funktionssicherheit vorteilhaft ist.

Die Relaisschaltung 4 weist schließlich für die Antriebe 21 der Sicherheitsrelais 9, 10 und der Prüfrelais 15, 16 jeweils einen Schaltverstärker 27, 28, 29, 30 (Fig. 2) mit einem Vorwiderstand 31 und einem Transistor 32 auf (Fig. 3). An jedem Antrieb 21 liegt eine Steuerspannung, z. B. 5 Volt, aus einer geeigneten Spannungsquelle 33 an. Der Transistor 32 wird von der Steuereinrichtung 3 angesteuert. Er stellt entsprechend dem von der Steuereinrichtung 3 empfangenen Schaltsignal entweder eine elektrische Verbindung zwischen dem betroffenen Antrieb 21 und einem Grundpotential 34 her oder er unterbricht sie. Bei einer ausreichend langen Unterbrechung nimmt das Schaltglied 20 die Ruhestellung ein, in der es den Wurzelkontakt 19 und den Ruhekontakt 17 elektrisch leitend miteinander verbindet. Besteht jedoch die Verbindung zum Grundpotential 34, fließt Strom durch den Antrieb 21, und er schaltet das Schaltglied 20 in die Arbeitsstellung. Dann sind der Wurzelkontakt 19 und der Arbeitskontakt 18 elektrisch leitend miteinander verbunden.

Während des Betriebes des Dampfkessels 2 muss der Füllstand 35 der im Dampfkessel 2 befindlichen Flüssigkeit 36 darauf überwacht werden, ob er einen festgelegten unteren Grenzwert 37 unterschreitet. Befindet sich der Füllstand 35 oberhalb des Grenzwertes 37, erhält die Steuereinrichtung 3 vom Füllstandsensor 5 das Füllstandsignal "Füllstand ausreichend". Aufgrund entsprechender Ansteuerung durch die Steuereinrichtung 3 sind beide Sicherheitsrelais 9, 10 in ihre Arbeitsstellung geschaltet. Die Sicherheitsstromleitung 7 ist dadurch geschlossen. Der Brenner 6 kann bei Energiebedarf den Dampfkessel 2 beheizen.

Sofern der Füllstand 35 im Dampfkessel 2 den Grenzwert 37 unterschreitet, gibt der Füllstandsensor 5 das Füllstandsignal Flüssigkeitsmangel" an die Steuereinrichtung 3. Sie steuert wiederum über die Schaltverstärker 27, 28 und die Antriebe 21 der Sicherheitsrelais 9, 10 so, dass sie stromlos werden. Beide Sicherheitsrelais 9, 10 nehmen daraufhin ihre Ruhestellung ein. Sie unterbrechen beide zugleich die Sicherheitstromleitung 7. Eine Beheizung des Dampfkessels 2, die bei Unterschreitung des unteren Grenzwertes 37, also bei Flüssigkeitsmangel, zu einem gefährlichen Betriebszustand führen könnte, ist dadurch zuverlässig unterbunden. Zudem kann die Steuereinrichtung 3 ein geeignetes Füllstandsignal geben.

Während der zuvor beschriebenen Füllstandsüberwachung, also der üblichen Steuerfunktionen des Steuergerätes 1 befindet sich das Prüfrelais 15 in seiner Ruhestellung. Die beiden Nebenschlussleitungen 11, 12 sind unterbrochen. Über sie kann kein Strom fließen.

Periodisch führt das Steuergerät 1 Funktionsprüfungen der Sicherheitsrelais 9, 10 durch, um zu gewährleisten, dass bei Flüssigkeitsmangel im Dampfkessel 2 die Sicherheitsstromleitung 7 wirklich unterbrochen wird. Es handelt sich um zwei unterschiedliche Prüfungen, die von dem Mikroprozessor 8 der Steuereinrichtung 3 gesteuert werden. Sie werden dann durchgeführt, wenn der Füllstand 35 oberhalb des Grenzwertes 37 liegt. Bei Unterschreitung des Grenzwertes 37 werden die Prüfungen ausgesetzt.

Die eine Prüfung betrifft die elektrische Ansteuerung der Antriebe 21 beider Sicherheitsrelais 9, 10. Ermittelt wird, ob die Antriebe 21 stromlos geschaltet werden können. Hierzu erhalten die Transistoren 32 der Schaltverstärker 27, 28 von der Steuereinrichtung 3 ein entsprechendes Steuersignal. Die Transistoren 32 unterbrechen daraufhin die elektrische Verbindung der Antriebe 21 zum Grundpotential 34 (Fig. 3). Dabei werden die auf Seiten der Schaltverstärker 27, 28 an den Antrieben 21 der Sicherheitsrelais 9, 10 herrschenden elektrischen Spannungen von der Steuereinrichtung 3 überwacht. Erfolgte die Unterbrechung zum Grundpotential 34 fehlerfrei, steigen die überwachten Spannungen auf den Wert der Spannungsquelle 33 an. Tritt hingegen in der Ansteuerung der Antriebe 21 eines oder beider Sicherheitsrelais 9, 10 ein Fehler auf und die Unterbrechung unterbleibt, liegt die jeweilige überwachte Spannung auf dem Grundpotential 34. Kommt es während der Prüfung nicht zu dem erwarteten Spannungsanstieg, gibt das Steuergerät 1 ein entsprechendes Fehlersignal.

Beide Sicherheitsrelais 9, 10 weisen eine vorgegebene Ansprechzeit auf. Entsprechend ihrer mechanischen Schaltträgheit verstreicht ein gewisser, minimaler Zeitraum nachdem der Antrieb 21 stromlos geworden ist, bevor das betroffene Sicherheitsrelais 9, 10 in die Ruhestellung umschalten würde. Die Abläufe in der elektrischen Ansteuerung sind demgegenüber wesentlich schneller, die Ansprech- und Aktionszeit beträgt dort nur einen Bruchteil der Ansprechzeit der Sicherheitsrelais 9, 10. Die Umschaltung des Transistors 32 und der nachfolgende Spannungsanstieg am Antrieb 21 geschieht in einem Bruchteil der Ansprechzeit der Sicherheitsrelais 9, 10. Das benötigte Prüfergebnis liegt in der Steuereinrichtung 3 bereits vor, bevor das geprüfte Sicherheitsrelais 9, 10 umschaltet. Der Antrieb 21 des Sicherheitsrelais 9, 10 erhält dann umgehend von der Steuereinrichtung 3 über den Schaltverstärker 27, 28 wieder das Signal, die Arbeitsstellung einzunehmen. Die gesamte Prüfung nimmt nur einen Bruchteil der Ansprechzeit der zu prüfenden Sicherheitsrelais 9, 10 in Anspruch. Sie verharren deshalb während der Prüfung ihrer elektrischen Ansteuerung in der Arbeitsstellung. Der Sicherheitsstromkreis 7 wird also während dieser Prüfung nicht unterbrochen.

Die zweite Prüfung betrifft die mechanische Schaltfähigkeit der Sicherheitsrelais 9, 10, nämlich ob sie aus der Arbeitsstellung in die Ruhestellung umschalten können. Die Prüfung erfolgt nur, wenn an der Sicherheitsstromleitung 7 eine elektrische Spannung anliegt. Dies wird von der Steuereinrichtung 3 über den Spannungssensor 26 geprüft. Die beiden Sicherheitsrelais 9, 10 werden einzeln geprüft.

Zur Prüfung des einen Sicherheitsrelais 9 wird zunächst die zu ihm parallele Nebenschlussleitung 11, 13, 14 geschlossen. Die Prüfrelais 15, 16 werden hierzu von der Steuereinrichtung 3 über die Schaltverstärker 29, 30 so angesteuert, dass das Prüfrelais 16 die Ruhestellung einnimmt und das Prüfrelais 15 in die Arbeitsstellung umschaltet. Die Nebenschlussleitung 11, 13, 14 steht dann durchgängig unter der in der Sicherheitsstromleitung 7 herrschenden elektrischen Spannung. Der Spannungssensor 26 signalisiert der Steuereinrichtung 3 die anstehende Spannung. Nach erfolgtem Umschalten des Prüfrelais 15 steht an seinem Ruhekontakt 17 die elektrische Spannung nicht an, was von dem Spannungssensor 25 der Steuereinrichtung 3 signalisiert wird. Ist diese Bedingung vom Prüfrelais 15 erfüllt, steuert die Steuereinrichtung 3 den Schaltverstärker 28 des Sicherheitsrelais 9 so an, dass dessen Antrieb 21 stromlos wird. Das Sicherheitsrelais 9 schaltet daraufhin in seine Ruhestellung um und unterbricht dort die Sicherheitsstromleitung 7. Am Ruhekontakt des Sicherheitsrelais 9 liegt dann die Spannung der Sicherheitsstromleitung 4 an, was der Steuereinrichtung 3 über den Spannungssensor 24 signalisiert wird. Damit ist die Schaltfähigkeit des Sicherheitsrelais 9 nachgewiesen.

Im Anschluss daran schaltet die Steuereinrichtung 3 über den Schaltverstärker 28 und den Antrieb 21 das Sicherheitsrelais 9 in die Arbeitsstellung. Ist die Umschaltung erfolgt, signalisiert der Spannungssensor 24 der Steuereinrichtung 3 einen Spannungsabfall am Ruhekontakt 17. An den Schaltverstärker 29 des Prüfrelais 15 ergeht dann das Signal zum Umschalten in die Ruhestellung. In der Ruhestellung steht über den Leitungsteil 13 am Ruhekontakt 17 des Prüfrelais 15 wieder die Spannung der Sicherheitsstromleitung 7 an. Über den Spannungssensor 25 erhält die Steuereinrichtung 3 damit das Signal, dass die Nebenschlussleitung 11, 13, 14 wieder unterbrochen ist. Die Prüfung des Sicherheitsrelais 9 ist erfolgreich beendet.

Zur Prüfung des anderen Sicherheitsrelais 10 wird die andere Nebenschlussleitung 12, 13 ,14 geschlossen. Das Prüfrelais 16 wird dazu von der Steuereinrichtung 3 über den Schaltverstärker 30 und den Antrieb 21 in seine Arbeitsstellung umgeschaltet. Auch das Prüfrelais 15 wird in seine Arbeitsstellung umgeschaltet. Mit Hilfe des Spannungssensors 25 wird dies von der Steuereinrichtung 3 überwacht. Analog zur Prüfung des Sicherheitsrelais 9 erhält danach das Sicherheitsrelais 10 von der Steuereinrichtung 3 über den Schaltverstärker 27 das Signal, in die Ruhestellung umzuschalten. Nach erfolgter Umschaltung liegt am Ruhekontakt 17 des Sicherheitsrelais 10 die Spannung der Sicherheitsstromleitung 7 an. Die Steuereinrichtung 3 erhält von dem Spannungssenor 23 ein entsprechendes Signal, wodurch die Schaltfähigkeit nachgewiesen ist.

Das anschließende Umschalten des Sicherheitsrelais 10 in die Arbeitsstellung und des Prüfrelais 15 in die Ruhestellung mit der entsprechenden Stellungsüberwachung über die Spannungssensoren 23, 25 entspricht dem zum Sicherheitsrelais 9 Beschriebenen. Zusätzlich wird das Prüfrelais 16 in die Ruhestellung umgeschaltet. Damit ist dann auch die Prüfung des Sicherheitsrelais 10 beendet.

Obwohl die Sicherheitsrelais 9, 10 beim Prüfen die Sicherheitsstromleitung 7 unterbrechen, bleibt diese aber dennoch über die jeweils parallele Nebenschlussleitung 11, 13, 14 bzw. 12, 13, 14 geschlossen. Die Funktion des Brenners 6 wird also durch die Prüfung nicht gestört.

Wäre das zu prüfende Sicherheitsrelais 9 bzw. 10 defekt und würde er während der Prüfung trotz entsprechender Ansteuerung durch die Sicherheitseinrichtung 3 nicht in die Ruhestellung umschalten, würde sich an seinem Ruhekontakt 17 nicht die Spannung der Sicherheitsstromleitung 7 einstellen. Die Steuereinrichtung 3 würde daraufhin ein entsprechendes Fehlersignal ausgeben und das Prüfrelais 15 in seine Ruhestellung umschalten.

Würde zu Beginn der Prüfung trotz des von der Steuereinrichtung 3 gegebenen Umschaltbefehls das Prüfrelais 15 nicht in die Arbeitsstellung umschalten, stünde am seinem Ruhekontakt 17 weiterhin die Spannung der Sicherheitsstromleitung 7 an. Die Steuereinrichtung 3 würde dies über den Spannungssensor 25 als Fehler feststellen. Sie würde die weitere Prüfung abbrechen und ein entsprechendes Fehlersignal geben. Ein Fehlersignal würde auch gegeben, wenn zum Abschluss der Prüfung das Prüfrelais 15 trotz entsprechendem Umschaltbefehl von der Steuereinrichtung 3 nicht in die Ruhestellung umschalten würde, also an seinem Ruhekontakt 17 die Spannung der Sicherheitsstromleitung 7 nicht wieder anstünde.

Ein Schaltdefekt des Prüfrelais 16 hätte keine unerkannte Fehlfunktion des Steuergerätes 1 zur Folge. Durch einen solchen Fehler würde nicht die dem zu prüfenden Sicherheitsrelais parallele Nebenschlussleitung, sondern die andere geschlossen. In diesem Fall würde beim Umschalten des zu prüfenden Relais in seine Ruhestellung eine Unterbrechung der Sicherheitsstromleitung 7 eintreten. Der Betrieb des Dampfkessels 2 würde dadurch zwar gestört. Es könnte aber kein gefährlicher Betriebszustand eintreten. Das Steuergerät wäre also auch bei einem solchen Defekt fehlersicher. Bei Umschalten beider Sicherheitsrelais 9, 10 in die Ruhestellung aufgrund einer Unterschreitung des Grenzwertes 37 lässt sich die Schaltfähigkeit des Prüfrelais 16 prüfen. In der Ruhestellung steht an dem mit dem Leitungsteil 14 verbundenen Spannungssensor 26 die Spannung der Sicherheitsstromleitung 7 vor dem Sicherheitsrelais 9 an, während sie in der Arbeitsstellung des Prüfrelais 16 fehlt.

Würde aufgrund eines Funktionsfehlers der Steuereinrichtung 3 das Prüfrelais 15 außerhalb der vorgenannten Prüfungen in seine Arbeitsstellung umgeschaltet und somit eine der beiden Nebenschlussleitungen 11, 13, 14 bzw. 12, 13, 14 geschlossen sein, entstünde kein Sicherheitsrisiko. Bei Unterschreitung des Grenzwertes 37 gibt der Füllstandsensor 5 ein entsprechendes Füllstandsignal an die Steuereinrichtung 3, die daraufhin ein Umschalten beider Sicherheitsrelais 9, 10 in die Ruhestellung veranlaßt. Hierdurch wird die Sicherheitsstromleitung 7 zuverlässig unterbrochen. Die geschlossene Nebenschlussleitung 11, 13, 14 bzw. 12, 13, 14 ändert hieran nichts.

Wenngleich das Steuergerät 1 vorstehend speziell im Zusammenhang mit der Überwachung des unteren Grenzwertes des Füllstandes eines Dampfkessel beschreiben wurde, kann das Steuergerät 1 aber dennoch auch für die Überwachung der anderen einleitend in der Beschreibung erwähnten physikalischen Betriebsgrößen von Dampfkesseln und anderen wärmetechnischen Anlagen eingesetzt werden.

### Bezugszeichenliste:

- 1: Steuergerät
- 2: Dampkessel
- 3: Steuereinrichtung
- 4: Relaisschaltung
- 5: Füllstandsensor
- 6: Brenner
- 7: Sicherheitsstromleitung
- 8: Mikroprozessor
- 9: Sicherheitsrelais
- 10: Sicherheitsrelais
- 11: Nebenschlussleitung
- 12: Nebenschlussleitung
- 13: Leitungsteil
- 14: Leitungsteil
- 15: Prüfrelais
- 16: Prüfrelais
- 17: Ruhekontakt
- 18: Arbeitskontakt
- 19: Wurzelkontakt
- 20: Schaltglied
- 21: Antrieb
- 22: Verbindungsleitung
- 23: Spannungssensor
- 24: Spannungssensor
- 25: Spannungssensor
- 26: Spannungssensor
- 27: Schaltverstärker
- 28: Schaltverstärker
- 29: Schaltverstärker
- 30: Schaltverstärker
- 31: Vorwiderstand
- 32: Transistor
- 33: Spannungsquelle
- 34: Grundpotential
- 35: Füllstand
- 36: Flüssigkeit
- 37: Grenzwert

## Patentansprüche

1. Steuergerät (1) für die Sicherheitsstromleitung (7) einer wärmetechnischen Anlage mit
• mindestens einem Anschluss für einen eine sicherheitsrelevante physikalische Betriebsgröße der Anlage überwachenden Sensor,
• zwei in Reihe geschalteten Sicherheitsrelais (9,10) für den Anschluss der Sicherheitsstromleitung (7) und
• einer Steuereinrichtung, die in Abhängigkeit des Signals des Sensors beide Sicherheitsrelais (9,10) so schaltet, dass mit Erreichen eines die Sicherheit gefährdenden Grenzwertes der Betriebgröße die Sicherheitsstromleitung (7) unterbrochen ist,
**dadurch gekennzeichnet, dass**
• eine dem ersten Sicherheitsrelais (9) parallelgeschaltete Nebenschlussleitung (11, 13, 14) die Sicherheitsstromleitung (7) vor dem ersten Sicherheitsrelais (9) mit einer Verbindungsleitung (22) zwischen beiden Sicherheitsrelais (9, 10) verbindet,
• eine dem zweiten Sicherheitsrelais (10) parallelgeschaltete Nebenschlussleitung (12, 13, 14) die Sicherheitsstromleitung (7) hinter dem zweiten Sicherheitsrelais (10) mit der Verbindungsleitung (22) zwischen beiden Sicherheitsrelais (9, 10) verbindet,
• in den Nebenschlussleitungen (11, 12, 13, 14) Prüfschaltglieder (15, 16) vorgesehen sind, die ausserhalb vorgesehener Prüfzeiten die Nebenschlussleitungen (11, 12, 13, 14) unterbrechen,
• beide Sicherheitsrelais (9, 10) als Wechsler mit einer Ruhestellung und einer Arbeitsstellung ausgebildet sind,
• jedes Sicherheitsrelais (9, 10) einen Ruhekontakt (17), einen Arbeitskontakt (18) und einen Wurzelkontakt (19) aufweist, wobei in der Ruhestellung der Wurzelkontakt (19) und der Ruhekontakt (17) elektrisch miteinander verbunden sind, während in der Arbeitsstellung der Wurzelkontakt (19) und der Arbeitskontakt (18) elektrisch miteinander verbunden sind, und
• die Steuereinrichtung (3) Prüfmittel (8) aufweist, die zu vorgegebenen Prüfzeiten die Schaltfähigkeit der Sicherheitsrelais (9, 10) prüfen, wozu jeweils die dem zu prüfenden Sicherheitsrelais (9, 10) zugeordnete Nebenschlussleitung (11, 13, 14; 12, 13, 14) über die Prüfschaltglieder (15, 16) geschlossen wird, das Sicherheitsrelais (9, 10) in die Ruhestellung umgeschaltet, die elektrische Spannung am Ruhekontakt (17) des geprüften Sicherheitsrelais (9, 10) überwacht und bei dort fehlender Spannung ein Fehlersignal gegeben wird.

2. Steuergerät nach Anspruch 1, **dadurch gekennzeichnet, dass** die Sicherheitsrelais (9, 10) an ihren Wurzelkontakten (19) miteinander verbunden sind, während die Sicherheitsstromleitung (7) an den Arbeitskontakten (18) angeschlossen ist.

3. Steuergerät nach einem oder beiden der Ansprüche 1 und 2, **dadurch gekennzeichnet, dass**
• zwei Prüfschaltglieder (15 , 16) in Reihe geschaltet sind,
• das eine Prüfschaltglied (15) über einen gemeinsamen Leitungsteil (13) der Nebenschlussleitungen (11, 12, 13, 14) mit der Verbindungsleitung (22) beider Sicherheitsrelais (9, 10) verbunden ist und
• das andere Prüfschaltglied (16) als Wechsler ausgebildet ist und wahlweise eine Vereindung zwischen dem einen Prüfschältglied (15) und der einen, vor das erste Sicherheitsrelais (9) führenden Nebenschlussleitung (11) oder zwischen dem einen Prüfschaltglied (15) und der anderen, hinter das zweite Sicherheitsrelais (10) führenden Nebenschlussleitung (12) herstellt.

4. Steuergerät nach Anspruch 3, **dadurch gekennzeichnet, dass**
• als Wechsler ausgebildete Prüfrelais (15, 16) mit einer Ruhestellung und einer Arbeitsstellung als Prüfschaltglieder vorgesehen sind und
• jedes Prüfrelais (15, 16) einen Ruhekontakt (17), einen Arbeitskontakt (18) und einen Wurzelkontakt (19) aufweist, wobei in der Ruhestellung der Wurzelkontakt (19) und der Ruhekontakt (17) elektrisch miteinander verbinden sind, während in der Arbeitsstellung der Wurzelkontakt (19) und der Arbeitskontakt (18) elektrisch miteinander verbunden sind.

5. Steuergerät nach Anspruch 4, **dadurch gekennzeichnet, dass**
• das eine Prüfrelais (15) mit seinem Wurzelkontakt (19) und seinem Arbeitskontakt (18) an gemeinsame Leitungsteile (13, 14) der Nebenschlussleitungen (11, 12, 13, 14) angeschlossen ist und
• die Steuereinrichtung (3) bei der Prüfung der Sicherheitsrelais (9, 10) zunächst das eine Prüfrelais (15) von der Ruhestellung in die Arbeitsstellung umschaltet und die elektrische Spannung an seinem Ruhekontakt (17) überwacht und bei vorhandener Spannung ein Fehlersignal gegeben wird.

6. Steuergerät nach Anspruch 4 oder 5, **dadurch gekennzeichnet, dass** die Steuereinrichtung (3) nach erfolgter Prüfung der Sicherheitsrelais (9, 10) das eine Prüfrelais (15) von der Arbeitsstellung in die Ruhestellung umschaltet und die elektrische Spannung an seinem Ruhekontakt (17) überwacht und bei fehlender Spannung ein Fehlersignal gegeben wird.

7. Steuergerät nach einem oder mehreren der Ansprüche 4 bis 6, **dadurch gekennzeichnet, dass** der Ruhekontakt (17) des anderen Prüfrelais (16) mit der vor das erste Sicherheitsrelais (9) führenden Nebenschlussleitung (11) und sein Arbeitskontakt (18) mit der hinter das zweite Sicherheitsrelais (10) führenden Nebenschlussleitung (12) verbunden ist, während sein Wurzelkontakt (19) mit dem einen Prüfrelais (15) verbunden ist.

8. Steuergerät nach einem oder mehreren der vorhergehenden Ansprüche, **dadurch gekennzeichnet, dass** die Steuereinrichtung (3) bei der Prüfung der Sicherheitsrelais (9, 10) die elektrische Spannung der Sicherheitsstromleitung (7) überwacht und bei vorhandener Spannung die Prüfung vornimmt, während bei fehlender Spannung die Prüfung vorübergehend ausgesetzt wird.

9. Steuergerät nach Anspruch 8, **dadurch gekennzeichnet, dass** die Spannung des beide Prüfrelais (15, 16) verbindenden Leitungsteils (14) überwacht wird.

10. Steuergerät nach einem oder mehreren der vorhergehenden Ansprüche, **dadurch gekennzeichnet, dass** zur Überwachung der Spannung der Sicherheitsstromleitung (7) Optokoppler als Spannungssensor (26) vorgesehen sind, die bei vorhandener Spannung in der Sicherheitsstromleitung (7) eine für das Steuergerät (1) geeignete niedrigere Signalspannung abgeben.

11. Steuergerät nach einem oder mehreren der vorhergehenden Ansprüche, **dadurch gekennzeichnet, dass** zur Überwachung der Spannung an den Ruhekontakten (17) der Sicherheitsrelais (9, 10) und des einen Prüfrelais (15) Optokoppler als Spannungssensoren (23, 24, 25) vorgesehen sind, die bei vorhandener Spannung eine für das Steuergerät (1) geeignete niedrigere Signalspannung abgeben.

12. Steuergerät (1) für die Sicherheitsstromleitung (7) einer wärmetechnischen Anlage mit
• mindestens einem Anschluss für einen eine sicherheitsrelevante physikalische Betriebsgröße der Anlage überwachenden Sensor,
• zwei in Reihe geschalteten Sicherheitsrelais (9,10) für den Anschluss der Sicherheitsstromleitung (7) und
• einer Steuereinrichtung, die in Abhängigkeit des Signals des Sensors beide Sicherheitsrelais (9,10) so schaltet, dass mit Erreichen eines die Sicherheit gefährdenden Grenzwertes der Betriebgröße die Sicherheitsstromleitung (7) unterbrochen ist,
**dadurch gekennzeichnet, dass**
• jedes Sicherheitsrelais (9, 10) einen elektromechanischen Antrieb (21) und eine vorgegebene Ansprechzeit aufweist,
• zur Steuerung der Stromversorgung der Antriebe (21) Schaltverstärker (27, 28) vorgesehen sind, deren Ansprech- und Aktionszeit einen Bruchteil der Ansprechzeit der Sicherheitsrelais (9, 10) beträgt, und
• die Steuereinrichtung (3) Prüfmittel (8) aufweist, die die elektrische Steuerung der Sicherheitsrelais (9, 10) prüfen, wozu der Schaltverstärker (27, 28) des Antriebes (21) des zu prüfenden Sicherheitsrelais (9, 10) zu vorgegebenen Prüfzeitpunkten umgeschaltet und die Spannungsänderung am Antrieb (21) überwacht wird, nach Ablauf einer vorgegebenen Prüfdauer der Schaltverstärker (27, 28) wieder umgeschaltet und bei einer unzureichenden Spannungsänderung innerhalb der Prüfdauer ein Fehlersignal gegeben wird, wobei die Prüfung einen Bruchteil der Ansprechzeit des Sicherheitsrelais (9, 10) dauert.

13. Steuergerät nach Anspruch 12, **dadurch gekennzeichnet, dass**
• die Antriebe (21) der Sicherheitsrelais (9, 10) zum einen mit einer Spannungsquelle (33) vorgegebener Spannung und zum anderen mit einem Grundpotential (34) verbunden sind,
• in der Verbindung mit dem Grundpotential (34) jeweis ein von der Steuereinrichtung (3) gesteuerter Transistor (32) als Schaltverstärker (27, 28) vorgesehen ist und
• der Transistor (32) während der Prüfdauer die Verbindung des Antriebes (21) zum Grundpotential (34) unterbricht und der Anstieg der Spannung am Antrieb (21) überwacht wird, wobei ein unzureichender Spannungsanstieg innerhalb der Prüfdauer ein Fehlersignal bewirkt.

14. Steuergerät nach einem oder mehreren der vorhergehenden Ansprüche, **dadurch gekennzeichnet, dass** die Steuereinrichtung (3) als Prüfmittel zur Durchführung der Prüfungen und zur Steuerung einen Mikroprozessor (8) aufweist.

## Claims

1. A control device (1) for the safety current conductor (7) of a heating engineering system with
■ at least one connection for a sensor monitoring a safety-relevant physical operating variable of the system,
■ two safety relays (9, 10) connected in series for the connection of the safety current conductor (7) and
■ a control device, which depending on the signal of the sensor switches both safety relays (9, 10), so that upon reaching a maximum permissible value of the operating variable which puts safety at risk the safety current conductor (7) is interrupted,
**characterised in that**
■ a bypass line (11, 13, 14) connected in parallel to the first safety relay (9) connects the safety current conductor (7) in front of the first safety relay (9) with a connection line (22) between the two safety relays (9, 10),
■ a bypass line (12, 13, 14) connected in parallel to the second safety relay (10) connects the safety current conductor (7) behind the second safety relay (10) with the connection line (22) between both safety relays (9, 10),
■ in the bypass lines (11, 12, 13, 14) test switching elements (15, 16) are provided, which outside predetermined testing periods interrupt the bypass lines (11, 12, 13, 14),
■ both safety relays (9, 10) are designed in the form of changeover contacts with a position of rest and an operating position,
■ each safety relay (9, 10) comprises a rest position contact (17), an operating contact (18) and a root contact (19), whereby in the position of rest the root contact (19) and the rest position contact (17) are electrically connected to one another, whereas in the operating position the root contact (19) and the operating contact (18) are connected electrically to one another, and
■ the control device (3) comprises testing means (8), which at predetermined testing periods check the switching ability of the safety relays (9, 10), wherein the bypass line (11, 13, 14; 12, 13, 14) assigned to the safety relay (9,10) to be tested is connected via the test switching elements (15, 16), the safety relay (9, 10) switches over into the position of rest, the electric voltage is monitored at the rest position contact (17) of the tested safety relay (9, 10) and if no voltage is present there an error signal is emitted.

2. Control device according to claim 1, **characterised in that** the safety relays (9, 10) are connected together at their root contacts (19), whereas the safety current conductor (7) is connected to the operating contacts (18).

3. Control device according to one or both of claims 1 and 2,
**characterised in that**
■ two test switching elements (15, 16) are connected in series,
■ one test switching element (15) is connected via a common line part (13) of the bypass lines (11, 12, 13, 14) to the connecting line (22) of both safety relays (9,10) and
■ the other test switching element (16) is designed as a changeover contact and optionally forms a connection between one test switching element (15) and one bypass line (11) leading in front of the first safety relay (9) or between one test switching element (15) and the other bypass line (12) leading behind the second safety relay (10).

4. Control device according to claim 3, **characterised in that**
■ testing relays (15, 16) designed in the form of changeover contacts are provided with a position of rest and an operating position as test switching elements and
■ each testing relay (15, 16) has a rest position contact (17), an operating contact (18) and a root contact (19), whereby in the position of rest the root contact (19) and the rest position contact (17) are connected electrically to one another, whereas in the operating position the root contact (19) and the operating contact (18) are connected to one another electrically.

5. Control device according to claim 4, **characterised in that**
■ one testing relay (15) is connected with its root contact (19) and it operating contact (18) to common line parts (13, 14) of the bypass lines (11, 12, 13, 14) and
■ the control device (3) during the testing of the safety relays (9, 10) firstly switches one testing relay (15) from the position of rest to the operating position and monitors the electric voltage at its rest position contact (17) and in the presence of voltage an error signal is emitted.

6. Control device according to claim 4 or 5, **characterised in that** the control device (3) after completing the testing of the safety relays (9, 10) switches one test relay (15) from the operating position into the position of rest and monitors the electric voltage at its rest position contact (17) and in the absence of voltage an error signal is emitted.

7. Control device according to one or more of claims 4 to 6, **characterised in that** the rest position contact (17) of the other test relay (16) is connected to the bypass line (11) leading in front of the first safety relay (9) and its operating contact (18) is connected to the bypass line (12) leading behind the second safety relay (10), whereas its root contact (19) is connected to a test relay (15).

8. Control device according to one or more of the preceding claims, **characterised in that** the control device (3) on checking the safety relay (9, 10) monitors the electric voltage of the safety current conductor (7) and in the presence of voltage carries out the testing, whereas in the absence of voltage the testing is temporarily ceased.

9. Control device according to claim 8, **characterised in that** the voltage of the line part (14) connecting the two test relays (15, 16) is monitored.

10. Control device according one or more of the preceding claims, **characterised in that** for monitoring the voltage of the safety current conductor (7) optocouplers are provided as voltage sensors (26), which in the presence of voltage in the safety current conductor (7) emit a lower signal voltage suitable for the control device (1).

11. Control device according to one or more of the preceding claims, **characterised in that** for monitoring the voltage at the rest position contacts (17) of the safety relays (9, 10) and the one testing relay (15) optocouplers are provided as voltage sensors (23, 24, 25), which in the presence of voltage emit a lower signal voltage suitable for the control device (1).

12. Control device (1) for the safety current conductor (7) of a heating engineering system with
■ at least one connection for a sensor monitoring a safety-relevant physical operating variable of the system,
■ two series-connected safety relays (9, 10) for the connection of the safety current conductor (7) and
■ a control device, which depending on the signal of the sensor switches both safety relays (9, 10), so that upon reaching a maximum permissible value of the operating variable which puts safety at risk the safety current conductor (7) is interrupted,
**characterised in that**
■ each safety relay (9, 10) has an electromechanical drive (21) and predetermined operating time,
■ to control the power supply of the drives (21) switching amplifiers (27, 28) are provided, the operating and action time of which is a fraction of the operating time of the safety relays (9,10), and
■ the control device (3) comprises testing means (8), which test the electric control of the safety relays (9, 10), for which the switching amplifier (27, 28) of the drive (21) of the safety relay (9, 10) to be tested switches over at predetermined testing points and the change in voltage at the drive (21) is monitored, after the expiry of a predetermined testing period the switching amplifier (27, 28) is switched over again and in the case of an insufficient change in voltage within the testing period an error signal is given, wherein the testing lasts for a fraction of the operating time of the safety relay (9, 10).

13. Control device according to claim 12, **characterised in that**
■ the drives (21) of the safety relays (9, 10) are connected on the one hand to a voltage source (33) of predetermined voltage and on the other hand to a base potential (34),
■ in the connection with the base potential (34) a transistor (32) controlled by the control device (3) is provided as a switching amplifier (27, 28) and
■ the transistor (32) during the testing period interrupts the connection of the drive (21) to the base potential (34) and the increase in the voltage is monitored at the drive (21), whereby an insufficient increase in voltage within the testing period causes an error signal.

14. Control device according to one or more of the preceding claims, **characterised in that** the control device (3) comprises a microprocessor (8) as testing means for performing the testing and for control.

## Revendications

1. Appareil de commande (1) pour la ligne électrique de sécurité (7) d'une installation thermique, comprenant :
- au moins une connexion pour un capteur surveillant un paramètre d'exploitation physique important pour la sécurité de l'installation,
- deux relais de sécurité (9, 10) connectés en série pour la connexion de la ligne électrique de sécurité (7), et
- un dispositif de commande qui commute les deux relais de sécurité (9, 10) en fonction du signal du capteur de telle sorte que si une valeur limite dangereuse du paramètre d'exploitation est atteinte, la ligne électrique de sécurité (7) est coupée,
**caractérisé en ce que**
- un circuit en dérivation (11, 13, 14) connecté en parallèle au premier relais de sécurité (9) relie la ligne électrique de sécurité (7) devant le premier relais de sécurité (9) à une ligne de liaison (22) entre les deux relais de sécurité (9, 10),
- un circuit en dérivation (12, 13, 14) connecté en parallèle au deuxième relais de sécurité (10) relie la ligne électrique de sécurité (7) derrière le deuxième relais de sécurité (10) à la ligne de liaison (22) entre les deux relais de sécurité (9, 10),
- dans les circuits en dérivation (11, 12, 13, 14), des éléments de commutation de contrôle (15, 16) sont prévus qui coupent les circuits en dérivation (11, 12, 13, 14) en dehors de périodes de contrôle prévues,
- les deux relais de sécurité (9, 10) sont réalisés comme des inverseurs avec une position de repos et une position de travail,
- chaque relais de sécurité (9, 10) présente un contact de repos (17), un contact de travail (18) et un contact de base (19), dans lequel dans la position de repos, le contact de base (19) et le contact de repos (17) sont reliés ensemble électriquement, alors que dans la position de travail, le contact de base (19) et le contact de travail (18) sont reliés ensemble électriquement, et
- le dispositif de commande (3) présente des moyens de contrôle (8) qui contrôlent pendant des périodes de contrôle prédéfinies la capacité de commutation des relais de sécurité (9, 10), le circuit en dérivation (11, 13, 14 ; 12, 13, 14) respectivement associé au relais de sécurité (9, 10) à contrôler étant fermé à cet effet par l'intermédiaire des éléments de commutation de contrôle (15, 16), le relais de sécurité (9, 10) étant commute dans la position de repos, la tension électrique étant surveillée au contact de repos (17) du relais de sécurité (9, 10) contrôlé, et en cas d'absence de tension cet endroit, un signal d'erreur étant fourni.

2. Appareil de commande selon la revendication 1, **caractérisé en ce que** les relais de sécurité (9, 10) sont reliés ensemble au niveau de leurs contacts de base (19) alors que la ligne électrique de sécurité (7) est connectée aux contacts de travail (19).

3. Appareil de commande selon l'une ou les deux des revendications 1 et 2,
**caractérisé en ce que** :
- deux éléments de commutation de contrôle (15, 16) sont connectés en série,
- ledit un élément de commutation de contrôle (15) est relié par l'intermédiaire d'une partie de ligne commune (13) des circuits en dérivation (11, 12, 13, 14) à la ligne de liaison (22) des deux relais de sécurité (9, 10), et
- ledit autre élément de commutation de contrôle (16) est réalisé comme un inverseur et établit sélectivement une liaison entre ledit un élément de commutation de contrôle (15) et ledit circuit en dérivation (11) menant devant le premier relais de sécurité (9) ou entre ledit élément de commutation de contrôle (15) et ledit autre circuit en dérivation (12) menant derrière le deuxième relais de sécurité (10).

4. Appareil de commande selon la revendication 3, **caractérisé en ce que**
- des relais de contrôle (15, 16) réalisés comme des inverseurs avec une position de repos et une position de travail sont prévus comme des éléments de commutation de contrôle, et
- chaque relais de contrôle (15, 16) présente un contact de repos (17), un contact de travail (18) et un contact de base (19), dans lequel dans la position de repos, le contact de base (19) et le contact de repos (17) sont reliés ensemble électriquement, alors que dans la position de travail, le contact de base (19) et le contact de travail (18) sont reliés ensemble électriquement.

5. Appareil de commande selon la revendication 4, **caractérisé en ce que**
- ledit un relais de contrôle (15) est connecté par son contact de base (19) et son contact de travail (18) à des parties de ligne communes (13, 14) des circuits en dérivation (11, 12, 13, 14), et
- le dispositif de commande (3), pendant le contrôle des relais de sécurité (9, 10), commute d'abord ledit un relais de contrôle (15) de la position de repos à la position de travail et surveille la tension électrique au niveau de son contact de repos (17), et qu'en cas de présence de tension, un signal d'erreur est fourni.

6. Appareil de commande selon la revendication 4 ou 5, **caractérisé en ce que** le dispositif de commande (3), à l'issue du contrôle des relais de sécurité (9, 10), commute ledit un relais de contrôle (15) de la position de travail à la position de repos et surveille la tension électrique au niveau de son contact de repos (17), et qu'en cas d'absence de tension, un signal d'erreur est fourni.

7. Appareil de commande selon l'une ou plusieurs quelconque des revendications 4 à 6, **caractérisé en ce que** le contact de repos (17) de l'autre relais de contrôle (16) est relié au circuit en dérivation (11) menant devant le premier relais de sécurité (9) et son contact de travail (18) est relié au circuit en dérivation (12) menant derrière le deuxième relais de sécurité (10), alors que son contact de base (19) est relié audit un relais de contrôle (15).

8. Appareil de commande selon l'une quelconque ou plusieurs des revendications précédentes, **caractérisé en ce que** le dispositif de commande (3) surveille lors du contrôle des relais de sécurité (9, 10) la tension électrique de la ligne électrique de sécurité (7) et procède au contrôle en cas de présence de tension, alors qu'en cas d'absence de tension, le contrôle est arrêté momentanément.

9. Appareil de commande selon la revendication 8, **caractérisé en ce que** la tension de la partie de ligne (14) reliant les deux relais de contrôle (15, 16) est surveillée.

10. Appareil de commande selon l'une quelconque ou plusieurs des revendications précédentes, **caractérisé en ce que** pour la surveillance de la tension de la ligne électrique de sécurité (7), des coupleurs optoélectroniques sont prévus en tant que capteur de tension (26) qui délivrent en cas de présence de tension dans la ligne électrique de sécurité (7) une tension de signal inférieure appropriée pour l'appareil de commande (1).

11. Appareil de commande selon l'une quelconque ou plusieurs des revendications précédentes, **caractérisé en ce que** pour la surveillance de la tension au niveau des contacts de repos (17) des relais de sécurité (9, 10) et dudit un relais de contrôle (15), des coupleurs optoélectroniques sont prévus en tant que capteurs de tension (23, 24, 25) qui délivrent en cas de présence de tension une tension de signal inférieure appropriée pour l'appareil de contrôle (1).

12. Appareil de commande (1) pour la ligne électrique de sécurité (7) d'une installation thermique, comprenant
- au moins une connexion pour un capteur surveillant un paramètre d'exploitation physique important pour la sécurité de l'installation,
- deux relais de sécurité (9, 10) connectés en série pour la connexion de la ligne électrique de sécurité (7), et
- un dispositif de commande qui commute les deux relais de sécurité (9, 10) en fonction du signal du capteur de telle sorte que si une valeur limite dangereuse du paramètre d'exploitation est atteinte, la ligne électrique de sécurité (7) est coupée,
**caractérisé en ce que**
- chaque relais de sécurité (9, 10) présente un dispositif d'entrainement électromécanique (21) et un temps de réaction prédéfini,
- pour commander l'alimentation électrique des dispositifs d'entraînement (21), des amplificateurs de commutation (27, 28) sont prévus dont le temps de réaction et d'action s'élève à une fraction du temps de réaction du relais de sécurité (9, 10), et
- le dispositif de commande (3) présente des moyens de contrôle (8) qui contrôlent la commande électrique des relais de sécurité (9, 10), à cet effet, l'amplificateur de commutation (27, 28) du dispositif d'entraînement (21) du relais de sécurité (9, 10) à contrôler étant commuté à des instants de contrôle prédéfinis et la variation de tension au niveau du dispositif d'entraînement (21) étant surveillée, à l'issue d'une durée de contrôle prédéfinie, l'amplificateur de commutation (27, 28) étant commuté de nouveau, et en cas de variation de tension suffisante pendant la durée de contrôle, un signal d'erreur étant fourni, dans lequel le contrôle dure une fraction du temps de réaction du relais de sécurité (9, 10).

13. Appareil de commande selon la revendication 12, **caractérisé en ce que**
- les dispositifs d'entrainement (21) des relais de sécurité (9, 10) sont d'une part relies une source de tension (33) de tension prédéfinie et d'autre part à un potentiel de base (34),
- dans la liaison avec le potentiel de base (34), respectivement un transistor (32) commandé par le dispositif de commande (3) est prévu en tant qu'amplificateur de commutation (27, 28), et
- pendant la durée de contrôle, le transistor (32) coupe la liaison entre le dispositif d'entraînement (21) et le potentiel de base (34) et la montée de la tension au niveau du dispositif d'entraînement (21) est surveillée, dans lequel une montée de tension insuffisante pendant la durée de contrôle provoque un signal d'erreur.

14. Appareil de commande selon l'une quelconque ou plusieurs des revendications précédentes, **caractérisé en ce que** le dispositif de commande (3) présente un microprocesseur (8) en tant que moyens de contrôle pour l'exécution des contrôles et pour la commande.
